# EUROPÄISCHE PATENTSCHRIFT

(11) **EP 1 777 417 B1**
(45) Veröffentlichungstag und Bekanntmachung des Hinweises auf die Patenterteilung: **11.06.2008**
(21) Anmeldenummer: 05023173.7
(22) Anmeldetag: 24.10.2005
(51) Int. Cl.: F04D 29/10

(54) **Turbolader**
Turbocharger
Turbocompresseur

(43) Veröffentlichungstag der Anmeldung: 25.04.2007
(73) Patentinhaber: BorgWarner Inc., Auburn Hills, MI 48326 (US); Kaco GmbH & Co. KG, 74388 Talheim (DE)
(72) Erfinder: Frankenstein, Dirk, 67550 Worms (DE); Schwerdtfeger, Markus, 68163 Mannheim (DE); Ferling, Bruno, 67259 Bendersheim (DE)
(74) Vertreter: Schmitz, Hans-Werner

(56) Entgegenhaltungen:
- FR-A- 2 503 478
- GB-A- 1 210 388
- US-A- 4 502 693
- US-A- 4 986 733

## Beschreibung

Die Erfindung betrifft einen Turbolader gemäß dem Oberbegriff des Anspruchs 1.

Ein derartiger Turbolader ist beispielsweise aus der US 4,420,160 bekannt.

Dieser Turbolader weist eine Dichtungseinrichtung zur Abdichtung eines Lagergehäuseölraumes gegenüber einem Verdichterraum auf, die mit einem Dichtring versehen ist, der im Lagergehäuse feststehend montiert ist. Der Dichtring weist stirnseitige Dichtflächen auf, die an rotierenden Gegenflächen zum Aufbau der Dichtwirkung anliegen. Da somit zum Aufbau einer Dichtwirkung eine mechanische Anlage zwischen den Stirnseiten des Dichtringes und den gegenüberliegenden mit der Verdichterwelle rotierenden Gegenflächen erforderlich ist, ist ein mechanischer Verschleiß und damit eine Verschlechterung der Dichtwirkung zumindestens nach gewisser Laufzeit des Turboladers unvermeidlich.

Aus der GB 12 10 388 A ist eine Motorgebläseeinheit mit einem Gehäuse eines Elektromotors bekannt, wobei sich eine Anzahl von im Wesentlichen axialen Bohrungen durch eine Narbe des Gebläse-Impellers zwischen einer Ausnehmung derselben und einem Niedrigdruckabschnitt erstreckt.

Aus der US 4 986 733 A ist ferner ein Verdichterrad für einen Turbolader bekannt, das mit einer bohrungslosen Narbe versehen ist, um die Lebensdauer des Verdichterrades zu verbessern.

Es ist daher Aufgabe der vorliegenden Erfindung, einen Turbolader der im Oberbegriff des Anspruches 1 angegeben Art zu schaffen, der mit einer Dichtungseinrichtung versehen ist, die eine höhere Lebensdauer aufgrund zumindestens deutlich verringerten Verschleißes der Dichtflächen und damit eine bessere Dichtwirkung möglich macht.

Die Lösung dieser Aufgabe erfolgt durch die Merkmale des Anspruches 1 bzw. des Anspruches 10.

Der erfindungsgemäße Turbolader weist im Einzelnen eine Dichtungseinrichtung auf, die zur Abdichtung des Lagergehäuseölraumes gegenüber dem Verdichterraum einen Dichtring aufweist. Dieser Dichtring ist im Lagergehäuse angeordnet und ist mit zwei Stirnflächen versehen, die zum Aufbau der Dichtwirkung mit zugeordneten Stirnflächen einer Scheibe auf einer Seite und einer Dichtungsbuchse auf einer anderen Seite versehen sind, wobei die Scheibe und die Dichtungsbuchse auf der Läuferwelle befestigt sind.

Dadurch dass der Dichtring mit axialem Spiel auf der Läuferwelle zwischen der Scheibe und der Dichtungsbuchse angeordnet ist, legt sich der Dichtring bei der Montage üblicherweise an eine der beiden Stirnflächen (also entweder an die Stirnfläche der Scheibe oder an diejenige der Dichtungsbuchse) an. Beim Betrieb des Turboladers löst sich der Dichtring aus der Anlagestellung und bildet je nach vorliegender Druckdifferenz zwischen Verdichter- und Lagergehäuseseite mit der jeweiligen zugeordneten Stirnseite einen Förderspalt. Es entsteht hauptsächlich durch die Fördereinrichtung, die mit der jeweils zugeordneten Stirnfläche des Dichtringes den Förderspalt bildet, eine Luftströmung, die zum Aufbau von Luftpolstern zwischen jeder der nicht rotierenden feststehenden Stirnflächen des Dichtringes und den zugeordneten rotierenden Stirnflächen der Scheibe bzw. der Dichtungsbuchse führt. Durch diese Luftströmung wird zum einen verhindert, dass Öl aus dem Lagergehäuse in Richtung Verdichter fließt und zum anderen wird ein direkter mechanischer Kontakt zwischen den die Dichtung bewirkenden Stirnflächen vermieden, was den Verschleiß des erfindungsgemäßen Turboladers zumindestens erheblich reduziert.

Die erwähnte Luftströmung wird durch die in den beiden Stirnflächen des Dichtrings angeordneten Fördereinrichtungen bzw. Förderstrukturen erreicht, welche entgegengesetzt ausgerichtet sind, was bedeutet, dass im Wesentlichen entweder die verdichterseitige Fördereinrichtung Luft vom äußeren Umfang zum inneren Umfang fördert, oder die lagergehäuseseitige Fördereinrichtung eine Luftförderung vom inneren Umfang zum äußeren Umfang bewirkt. Im Einzelnen bedeutet dies, dass die verdichterseitige Fördereinrichtung mit kleiner werdendem Spalt die Luft vom Verdichtergehäuse von radial außen nach radial innen pumpt oder die lagergehäuseseitige Fördereinrichtung mit kleiner werdendem Spalt die Luft von innen nach radial außen leitet. In beiden Fällen wird die Luft in einen axialen Spalt zwischen dem Innenumfang des Dichtringes und der Dichtungsbuchse geleitet und kann somit von der Verdichterseite zur Lagergehäuseseite gelangen. Hierdurch entsteht eine in etwa U-förmige erzwungene Luftströmung, die wie gesagt, die Dichtwirkung und die Vermeidung einer mechanischen Anlage zwischen den einander gegenüberstehenden festen und rotierenden Stirnflächen erzielt.

Die Unteransprüche 2 bis 9 haben vorteilhafte Weiterbildungen des erfindungsgemäßen Turboladers zum Inhalt.

In den Ansprüchen 10 und 11 ist die erfindungsgemäße Dichtungseinrichtung als selbständig handelbares Objekt definiert.

Weitere Einzelheiten, Merkmale und Vorteile der Erfindung ergeben sich aus nachfolgender Beschreibung von Ausführungsbeispielen anhand der Zeichnung.

Es zeigt:
- Fig. 1: eine schematisch vereinfachte Darstellung eines erfindungsgemäßen Turboladers,
- Fig. 2: eine Draufsicht auf den Dichtring von der Lagergehäuseseite her, und
- Fig. 3: eine der Fig. 2 entsprechende Darstellung des Dichtrings der erfindungsgemäßen Dichtungseinrichtung von der Verdichterseite her.

In Fig. 1 ist ein Teil eines erfindungsgemäßen Turboladers 15 dargestellt, der ein Lagergehäuse 7 aufweist, das eine Läuferwelle 12 lagert und das mit einem Verdichtergehäuse verbunden ist, von dem lediglich der Verdichterraum 14 sichtbar ist. Der Turbolader weist natürlich wie üblich auch eine Turbine mit einem Turbinengehäuse auf, was jedoch, wie ebenfalls die komplette Verdichterseite, in Fig. 1 nicht dargestellt ist, da diese Teile für die Erläuterung vorliegender Erfindung nicht erforderlich sind.

Fig. 1 zeigt ferner eine Dichtungseinrichtung, die in ihrer Gesamtheit mit der Bezugsziffer 20 verdeutlicht ist. Die Dichtungseinrichtung 20 dient zur Abdichtung eines Lagergehäuseölraumes 13 gegenüber dem Verdichterraum 14 des nicht näher dargestellten Verdichtergehäuses des Turboladers 15.

Die Dichtungseinrichtung 20 weist hierfür einen Dichtring 1 auf, der feststehend, d.h. nicht rotierend, im Lagergehäuse 7 angeordnet ist und zwei Stirnflächen 17 und 17' aufweist. Diese Stirnflächen 17 und 17' wirken zum Aufbau der Dichtwirkung der Dichtungseinrichtung 20 mit Stirnflächen 10 bzw. 11 einer Scheibe 9 bzw. einer Dichtungsbuchse 16 zusammen. Fig. 1 verdeutlicht hierbei, dass die Scheibe 9 benachbart zum Verdichterraum 14 angeordnet ist, und dass die Dichtungsbuchse 16 zwei Flansche 16A und 16B aufweist, die gemäß der in Fig. 1 gewählten Darstellung rechts vom Dichtring 1 angeordnet und beabstandet zueinander sind.

Die Flansche 16A und 16B führen ein Axiallager 21. Der Flansch 16A begrenzt zusammen mit der Scheibe 9 ferner eine Nut, in der der Dichtring 1 mit axialem Spiel, also mit Spiel in der Längsrichtung der Läuferwelle 12 eingesetzt ist.

Innerhalb der von der Scheibe 9 und dem Flansch 16A begrenzten Nut ist der Dichtring 1 ebenfalls mit einem einen Ringspalt bildenden radialen Spiel S eingesetzt.

In den Stirnflächen 17 und 17' des Dichtringes 1 sind Fördereinrichtungen 2 bzw. 3 angeordnet, wobei die Fördereinrichtung 2 die verdichterseitige ist, während auf der Lagergehäuseseite 3 die Fördereinrichtung 3 angeordnet ist. Diese Fördereinrichtungen sind aus der Fig. 2 und 3 ersichtlich. Sie werden im Beispielsfalle von durch Stege 18 bzw. 18' begrenzte Nuten 19 bzw. 19' gebildet, die entgegengesetzt ausgerichtet sind, was bedeutet, dass die verdichterseitige Fördereinrichtung 2 Luft vom äußeren Umfang zum inneren Umfang fördert, während die lagergehäuseseitige Fördereinrichtung 3 Luft vom inneren Umfang zum äußeren Umfang fördert.

Der Dichtring 1 ist hierzu schwimmend im Lagergehäuse 7 gelagert. Bei der in Fig. 1 dargestellten besonders bevorzugten Ausführungsform ist der Dichtring 1 mit einem Endbereich 5A eines Elastomerformteils 5 verbunden, das mit seinem anderen Endbereich 5B im Lagergehäuse 7 fixiert ist.

Die Verbindung zwischen dem Dichtring und dem Endbereich 5A kann form-, kraft- oder reibschlüssig ausgeführt sein. Auch eine Kombination dieser Verbindungsarten ist möglich.

Fig. 1 verdeutlicht ferner, dass der Endbereich 5A durch einen ersten Sicherungsring 4 an den Dichtring 1 angepresst wird.

Der andere Endbereich 5B des Elastomerformteils 5 wird durch einen zweiten Sicherungsring 6 in einer Bohrung des Lagergehäuses 7 bzw. in einem Anbauteil 8 fixiert, das eine Art Deckel darstellt, mit dem die Öffnung des Lagergehäuses 7 verschließbar ist, wie sich dies im Einzelnen aus der zeichnerischen Darstellung der Fig. 1 erschließt.

Die zuvor erläuterte Dichtungseinrichtung 20 dichtet den Lagergehäuseölraum 13 gegenüber dem Verdichterraum 14 ab. Die Dichtfunktion wird hierbei durch den Dichtring 1 erzielt, welcher zwischen den gleichzeitig rotierenden Stirnflächen 10 bzw. 11 der Scheibe 9 bzw. des Ringflansches 16A angeordnet ist. Bei der Montage legt sich der Dichtring 1 üblicherweise an eine der beiden besagten Stirnflächen 10 bzw. 11 an. Bei Betrieb des Turboladers wird je nach Druckdifferenz zwischen Verdichter- und Lagergehäuseseite durch die im Förderspalt von der jeweiligen Fördereinrichtung 2 bzw. 3 erzeugte Strömung ein Luftpolster zwischen der feststehenden Stirnfläche 17 des Dichtringes 1 und der rotierenden Stirnfläche 11 aufgebaut bzw. das Luftpolster wird durch die Förderwirkung zwischen feststehender Stirnfläche 17' und der rotierenden Stirnfläche 10 gebildet. Durch die Fördereinrichtungen bzw. Förderstrukturen 2 bzw. 3 entsteht eine Luftströmung in Richtung auf den Lagergehäuseölraum 13, was Ö1 daran hindert, aus dem Lagergehäuse 7 in Richtung Verdichter zu fließen.

Genauer gesagt entsteht durch die Fördereinrichtung 2 eine Luftströmung vom Verdichtergehäuse 7 von radial außen nach radial innen. Danach wird die Luft in den axialen Spalt S eingeleitet und im Bereich des Ringflansches 16a von innen nach außen geleitet, so dass sich eine erzwungene Luftströmung ergibt, die in etwa U-förmig ist.

Hierdurch wird, wie zuvor erläutert, ein Austreten von Öl Richtung Verdichter verhindert und zum anderen wird eine mechanische Anlage der feststehenden Stirnflächen 17 bzw. 17' des Dichtringes 1 an den gegenüberstehenden rotierenden Dichtflächen des Läuferwellenverbundes, der von der Läuferwelle 12, der Scheibe 9 und Dichtungsbuchse 16 gebildet wird, vermieden.

Der Sicherungsring 4, der das Elastomerformteil 5 an den Dichtring 1 anpresst, kann zusätzlich durch entsprechenden Gestaltung (Aussparungen, Laschen, Nocken usw.) zur formschlüssigen Drehmomentübertragung zwischen dem Dichtring 1 und dem Lagergehäuse 7 verwendet werden.

### Bezugszeichenliste

- 1: Dichtring
- 2,3: Fördereinrichtungen/Förderstrukturen
- 4: Erster Sicherungsring
- 5: Elastomerformteil
- 5A, 5B: Endbereiche
- 6: Zweiter Sicherungsring
- 7: Lagergehäuse
- 8: Anbauteil/Deckel
- 9: Scheibe
- 10,11: Gleichzeitig rotierende Stirnflächen
- 12: Läuferwelle/Läuferverbund
- 13: Lagergehäuseölraum
- 14: Verdichterraum
- 15: Teil eines Turboladers
- 16: Dichtungsbuchse
- 16A, 16B: Flansche
- 17, 17': Stirnflächen von 1
- 18, 18': Stege/Luftleitstege
- 19,19': Nuten/Luftleitnuten
- 20: Dichtungseinrichtung
- S: Spiel zwischen 1 und 16

## Patentansprüche

1. Turbolader (15),
- mit einem Lagergehäuse (7), das eine Läuferwelle (12) lagert und einen Lagergehäuseölraum (13) aufweist;
- mit einem Verdichtergehäuse, das mit dem Lagergehäuse (7) verbunden ist und einen Verdichterraum (14) aufweist; und
- mit einer zur Abdichtung des Lagegehäuseölraums (13) gegenüber dem Verdichterraum (14) vorgesehenen Dichtungseinrichtung (20), die einen Dichtring (1) aufweist, der im Lagergehäuse (7) angeordnet ist und zwei Stirnflächen (17, 17') aufweist, die mit zugeordneten Stirnflächen (10 bzw. 11) einer Scheibe (9) bzw. einer Dichtungsbuchse (16) zusammenwirken, die auf der Läuferwelle (12) befestigt sind,
**dadurch gekennzeichnet,**
- **dass** der Dichtring (1) mit axialem Spiel auf der Läuferwelle (12) zwischen der Scheibe (9) und der Dichtungsbuchse (16) angeordnet ist; und
- **dass** in oder auf den Stirnflächen (17, 17') des Dichtringes (1) entgegengesetzt ausgerichtete Luft-Fördereinrichtungen (2, 3) angeordnet sind.

2. Turbolader nach Anspruch 1, **dadurch gekennzeichnet, dass** die Scheibe (9) und die Dichtungsbuchse (16) eine Nut begrenzen, in der der Dichtring (1) angeordnet ist.

3. Turbolader nach Anspruch 1 oder 2, **dadurch gekennzeichnet, dass** der Dichtring (1) schwimmend im Lagergehäuse (7) gelagert ist.

4. Turbolader nach Anspruch 3, **dadurch gekennzeichnet, dass** der Dichtring (1) mit einem Endbereich (5A) eines Elastomerformteils (5) verbunden ist, das mit seinem anderen Endbereich (5B) im Lagergehäuse (7) fixierbar ist.

5. Turbolader nach Anspruch 4, **dadurch gekennzeichnet, dass** der Dichtring (1) mit dem einen Endbereich (5A) des Elastomerformteils (5) form-, kraft- und reibschlüssig oder durch eine Kombination dieser Verbindungsarten verbunden ist.

6. Turbolader nach einem der Ansprüche 3 bis 5 **dadurch gekennzeichnet, dass** der eine Endbereich (5A) durch einen ersten Sicherungsring (4) am Dichtring (1) angepresst ist.

7. Turbolader nach einem der Ansprüche 4 bis 6, **dadurch gekennzeichnet, dass** der andere Endbereich (5B) durch einen zweiten Sicherungsring (6) in einer Bohrung des Lagergehäuses (7) bzw. in einem Anbauteil (8) des Lagergehäuses (7) fixierbar ist.

8. Turbolader nach einem der Ansprüche 1 bis 7, **dadurch gekennzeichnet, dass** die Fördereinrichtungen (2, 3) als Nuten (19) in oder auf den Stirnseiten (17, 17') des Dichtringes (1) ausgebildet sind.

9. Turbolader nach Anspruch 8, **dadurch gekennzeichnet, dass** die Nuten (19, 19') von auf den Stirnflächen (17, 17') des Dichtringes (1) angeordneten Luftleitstegen (18, 18') begrenzt sind.

10. Dichtungseinrichtung (20) für einen Turbolader (15) der ein Lagergehäuse (7), eine im Lagergehäuse (7) gelagerte Läuferwelle (12) und einen im Lagergehäuse (7) befindlichen Lagergehäuseölraum (13) sowie ein Verdichtergehäuse mit einem Verdichterraum (14) aufweist, wobei die Dichtungseinrichtung (20) einen Dichtring (1) mit zwei Stirnflächen (17, 17') aufweist,
**dadurch gekennzeichnet,**
- **dass** der Dichtring (1) in oder auf den Stirnflächen (17, 17') entgegengesetzt ausgerichtete Luft-Fördereinrichtungen (2, 3) aufweist; und
- **dass** der Dichtring (1) mit axialem Spiel auf der Läuferwelle (12) des Turboladers (15) zwischen einer Scheibe (9) und einer Dichtungsbuchse (16) des Turboladers (15) platzierbar ist.

11. Dichtungseinrichtung nach Anspruch 10, **gekennzeichnet durch** wenigstens eines der Merkmale der Ansprüche 2 bis 9.

## Claims

1. Turbocharger (15),
- with a bearing housing (7) which supports a rotor shaft (12) and has a bearing housing oil chamber (13);
- with a compressor casing which is connected to the bearing housing (7) and has a compressor chamber (14); and
- with a sealing device (20) which is provided for sealing the bearing housing oil chamber (13) in relation to the compressor chamber (14) and which has a sealing ring (1) which is arranged in the bearing housing (7) and has two end faces (17, 17') which interact with associated end faces (10 or 11, as the case may be) of a disc (9) or of a packing sleeve (16), as the case may be, which are fastened on the rotor shaft (12),
**characterized in that**
- the sealing ring (1) is arranged with an axial clearance on the rotor shaft (12) between the disc (9) and the packing sleeve (16); and
- oppositely orientated air feed devices (2, 3) are arranged in or on the end faces (17, 17') of the sealing ring (1).

2. Turbocharger according to Claim 1, **characterized in that** the disc (9) and the packing sleeve (16) define a slot in which the sealing ring (1) is arranged.

3. Turbocharger according to Claim 1 or 2, **characterized in that** the sealing ring (1) is supported in the bearing housing (7) in a floating manner.

4. Turbocharger according to Claim 3, **characterized in that** the sealing ring (1) is connected to an end region (5A) of an elastomer moulded part (5) which by its other end region (5B) is fixable in the bearing housing (7).

5. Turbocharger according to Claim 4, **characterized in that** the sealing ring (1) is connected to the one end region (5A) of the elastomer moulded part (5) in a positive locking, non-positive locking or frictional locking manner, or by means of a combination of these types of connection.

6. Turbocharger according to one of Claims 3 to 5, **characterized in that** the one end region (5A) is pressed on the sealing ring (1) by means of a first locking ring (4).

7. Turbocharger according to one of Claims 4 to 6, **characterized in that** the other end region (5B) is fixable by means of a second locking ring (6) in a bore of the bearing housing (7) or in an attached part (8) of the bearing housing (7), as the case may be.

8. Turbocharger according to one of Claims 1 to 7, **characterized in that** the feed devices (2, 3) are formed as slots (19) in or on the end faces (17, 17') of the sealing ring (1).

9. Turbocharger according to Claim 8, **characterized in that** the slots (19, 19') are defined by air guiding ribs (18, 18') which are arranged on the end faces (17, 17') of the sealing ring (1).

10. Sealing device (20) for a turbocharger (15) which has a bearing housing (7), a rotor shaft (12) which is supported in the bearing housing (7), and a bearing housing oil chamber (13) which is located in the bearing housing (7), and also has a compressor casing with a compressor chamber (14), wherein the sealing device (20) has a sealing ring (1) with two end faces (17, 17'),
**characterized in that**
- the sealing ring (1) has oppositely orientated air feed devices (2, 3) in or on the end faces (17, 17'); and
- the sealing ring (1) is positionable with an axial clearance on the rotor shaft (12) of the turbocharger (15) between a disc (9) and a packing sleeve (16) of the turbocharger (15).

11. Sealing device according to Claim 10, **characterized by** at least one of the features of Claims 2 to 9.

## Revendications

1. Turbocompresseur (15), comprenant :
- un logement de palier (7) qui loge un arbre de rotor (12) et présente une chambre d'huile de logement de palier (13),
- un logement de compresseur qui est relié au logement de palier (7) et présente une chambre de compresseur (14) ; et
- un dispositif d'étanchéité (20) prévu pour assurer l'étanchéité de la chambre d'huile de logement de palier (13) par rapport à la chambre de compresseur (14) et présentant une bague d'étanchéité (1) qui est disposée dans le logement de palier (7) et présente deux faces avant (17, 17') qui coopèrent avec des faces avant associées (10 ou 11) d'un disque (9) ou d'un manchon d'étanchéité (16) et qui sont fixées à l'arbre de rotor (12),
**caractérisé en ce que**
- la bague d'étanchéité (1) est disposée avec du jeu axial sur l'arbre de rotor (12) entre le disque (9) et le manchon d'étanchéité (16) ; et
- des dispositifs de débit d'air (2, 3) orientés à l'opposé sont disposés dans ou sur les faces avant (17, 17') de la bague d'étanchéité (1).

2. Turbocompresseur selon la revendication 1, **caractérisé en ce que** le disque (9) et le manchon d'étanchéité (16) délimitent une rainure dans laquelle est disposée la bague d'étanchéité (1).

3. Turbocompresseur selon la revendication 1 ou 2, **caractérisé en ce que** la bague d'étanchéité (1) est logée de façon flottante dans le logement de palier (7).

4. Turbocompresseur selon la revendication 3, **caractérisé en ce que** la bague d'étanchéité (1) est reliée à une zone d'extrémité (5A) d'une pièce moulée élastomère (5) qui peut être fixée par son autre zone d'extrémité (5B) dans le logement de palier (7).

5. Turbocompresseur selon la revendication 4, **caractérisé en ce que** la bague d'étanchéité (1) est reliée à ladite une zone d'extrémité (5A) de la pièce moulée élastomère (5) par complémentarité de forme, par adhérence et par friction ou par une combinaison de ces types de raccordement.

6. Turbocompresseur selon l'une quelconque des revendications 3 à 5, **caractérisé en ce que** ladite une zone d'extrémité (5A) est pressée contre la bague d'étanchéité (1) par un premier circlip (4).

7. Turbocompresseur selon l'une quelconque des revendications 4 à 6, **caractérisé en ce que** ladite autre zone d'extrémité (5B) peut être fixée par un deuxième circlip (6) dans un alésage du logement de palier (7) ou dans une pièce rapportée (8) du logement de palier (7).

8. Turbocompresseur selon l'une quelconque des revendications 1 à 7, **caractérisé en ce que** les dispositifs de débit (2, 3) sont réalisés comme des rainures (19) dans ou sur les faces avant (17, 17') de la bague d'étanchéité (1).

9. Turbocompresseur selon la revendication 8, **caractérisé en ce que** les rainures (19, 19') sont délimitées par des passages conducteurs d'air (18, 18') disposés sur les faces avant (17, 17') de la bague d'étanchéité (1).

10. Dispositif d'étanchéité (20) pour un turbocompresseur (15) qui présente un logement de palier (7), un arbre de rotor (12) logé dans le logement de palier (7) et une chambre d'huile de logement de palier (13) se trouvant dans le logement de palier (7) ainsi qu'un logement de compresseur avec une chambre de compresseur (14), dans lequel le dispositif d'étanchéité (20) présente une bague d'étanchéité (1) avec deux faces avant (17, 17'),
**caractérisé en ce que**
- la bague d'étanchéité (1) présente des dispositifs de débit d'air (2, 3), orientés à l'opposé, dans ou sur les faces avant (17, 17') ; et
- la bague d'étanchéité (1) peut être placée avec du jeu axial sur l'arbre de rotor (12) du turbocompresseur (15) entre un disque (9) et un manchon d'étanchéité (16) du turbocompresseur (15).

11. Dispositif d'étanchéité selon la revendication 10, **caractérisé par** au moins l'une des particularités des revendications 2 à 9.
